# EUROPÄISCHE PATENTSCHRIFT

(11) **EP 3 371 820 B1**
(45) Veröffentlichungstag und Bekanntmachung des Hinweises auf die Patenterteilung: **11.09.2019**
(21) Anmeldenummer: 16794547.6
(22) Anmeldetag: 01.11.2016
(51) Int. Cl.: H01J 9/02, H01J 1/304, H01J 3/02

(54) **ELEKTRONENEMISSIONSELEKTRODE UND VERFAHREN ZU DEREN HERSTELLUNG**
ELECTRON EMISSION ELECTRODE AND PROCESS FOR PRODUCTION THEREOF
ÉLECTRODE ÉMETTRICE D'ÉLECTRONS ET PROCÉDÉ DE FABRICATION

(30) Priorität: 03.11.2015 DE 102015118805
(43) Veröffentlichungstag der Anmeldung: 12.09.2018
(73) Patentinhaber: Gottfried Wilhelm Leibniz Universität Hannover, 30167 Hannover (DE)
(72) Erfinder: RISSING, Lutz, 80337 München (DE); KUSCH, Alexander, 30926 Seelze (DE); STOMPE, Manuel, 85053 Ingolstadt (DE); ZIMMERMANN, Stefan, 30938 Burgwedel (DE); BUNERT, Erik, 31135 Hildesheim (DE)
(74) Vertreter: Gramm, Lins & Partner Patent- und Rechtsanwälte PartGmbB
(86) Internationale Anmeldenummer: PCT/EP2016/076298
(87) Internationale Veröffentlichungsnummer: WO 2017/076831

(56) Entgegenhaltungen:
- GB-A- 1 335 389
- US-A1- 2003 155 859
- US-B1- 6 201 342
- M STOMPE ET AL: "Mechanical Characterization of Machining Results for Sintered Silicon-Carbide (SSiC)", PROCEEDINGS OF THE 11TH INTERNATIONAL CONFERENCE FOR PRECISION ENGINEERING AND NANOTECHNOLOGY, EUSPEN 2011, COMO, ITALY, Bd. 2, 31. Januar 2011 (2011-01-31), Seiten 357-360, XP055340057, ISBN: 978-0-9553082-9-1
- MACKIE W A ET AL: "PREPARATION AND CHARACTERIZATION OF ZIRCONIUM CARBIDE FIELD EMITTERS", IEEE TRANSACTIONS ON ELECTRON DEVICES, IEEE SERVICE CENTER, PISACATAWAY, NJ, US, Bd. 36, Nr. 11, 1. November 1989 (1989-11-01), Seiten 2697-2702, XP000098412, ISSN: 0018-9383, DOI: 10.1109/16.43775
- DIPANJAN SEN ET AL: "Atomistic Study of Crack-Tip Cleavage to Dislocation Emission Transition in Silicon Single Crystals", PHYSICAL REVIEW LETTERS, Bd. 104, Nr. 23, 1. Juni 2010 (2010-06-01) , XP055339869, US ISSN: 0031-9007, DOI: 10.1103/PhysRevLett.104.235502
- S. KOSHIMIZU ET AL: "DETECTION OF DUCTILE TO BRITTLE TRANSITION IN MICROINDENTATION AND MICROSCRATCHING OF SINGLE CRYSTAL SILICON USING ACOUSTIC EMISSION", MACHINING SCIENCE AND TECHNOLOGY, Bd. 5, Nr. 1, 31. März 2001 (2001-03-31), Seiten 101-114, XP055340504, US ISSN: 1091-0344, DOI: 10.1081/MST-100103180

## Beschreibung

Die Erfindung betrifft ein Verfahren zur Herstellung einer Elektronenemissionselektrode einer Elektronenquelle, wobei die Elektronenemissionselektrode wenigstens eine Emissionsspitze aufweist, die zur Abgabe von Elektronen in die Umgebung eingerichtet ist. Die Erfindung betrifft außerdem eine derartige Elektronenemissionselektrode sowie ein Gerät mit einer oder mehreren Elektronenemissionselektroden.

Solche Elektronenquellen mit wenigstens einer Elektronenemissionselektrode können in unterschiedlichen Anwendungen zum Einsatz kommen, z.B. in Elektronenmikroskopen, Feldemissionsbildschirmen oder anderen Geräten. Es gibt bereits diverse Vorschläge für die Herstellung von Elektronenquellen, z.B. in DE 11 2012 003 268 T5, EP 1 892 741 A1 oder DE 605 15 245 T2. Die bekannten Herstellverfahren sind relativ aufwendig und führen insbesondere bei Anwendungen in Feldemissionsbildschirmen (FED-Technologie) nicht zur erforderlichen Dauerhaltbarkeit der Elektronenemissionselektrode. Aus der US 2003/0155859 A1 geht die Herstellung von Elektronenemissionselektroden mittels hochpräziser NC-Fertigung hervor, um möglichst reproduzierbare feine Emissionsspitzen zu erzeugen.

Der Erfindung liegt daher die Aufgabe zugrunde, ein demgegenüber verbessertes Verfahren zur Herstellung einer Elektronenemissionselektrode sowie eine verbesserte Elektronenemissionselektrode anzugeben.

Diese Aufgabe wird durch ein Verfahren gemäß Anspruch 1 gelöst. Das Verfahren beinhaltet die Herstellung einer Elektronenemissionselektrode einer Elektronenquelle, wobei die Elektronenemissionselektrode wenigstens eine Emissionsspitze aufweist, die zur Abgabe von Elektronen in die Umgebung eingerichtet ist, mit den Schritten:
a) Bereitstellen eines Grundkörpers aus einem sprödbrechenden Material,
b) mechanische und/oder thermische Oberflächenbearbeitung des Grundkörpers zum Formen der Emissionsspitze, wobei Material vom Grundkörper zumindest um die Emissionsspitze herum sprödbrechend abgetragen wird.

Die Erfindung macht sich somit die besonderen Eigenschaften eines sprödbrechenden Materials in vorteilhafter Weise zu nutze. Ein sprödbrechendes Material, auch bezeichnet als zum Sprödbruch neigendes Material, ist wegen dieser Eigenschaft in vielen Anwendungen eher ungeeignet. Die Erfinder haben erkannt, dass ein solches Material zusammen mit einer Oberflächenbearbeitung, bei der die sprödbrechenden Eigenschaften des Materials gezielt genutzt werden, zu einer erheblichen Verbesserung bei der Herstellung einer Elektronenemissionselektrode sowie bei den sich dann ergebenden Funktionseigenschaften der Elektronenemissionselektrode führt. So können mit der Erfindung erheblich höhere Standzeiten im Betrieb der Elektronenemissionselektrode realisiert werden, sodass mit der Erfindung erstmalig Feldemissionsbildschirme mit einer praxisgerechten Betriebsfestigkeit (Dauerhaltbarkeit) realisiert werden können. Demzufolge kann durch die Erfindung erstmalig die FED-Technologie umfangreich in der Praxis genutzt werden, mit dem Vorteil, dass Flachbildschirme mit erheblich geringerem Energieverbrauch im Vergleich mit derzeitigen Bildschirmtechnologien realisiert werden können.

Zudem erlaubt die Erfindung die Massenproduktion von solchen Elektronenemissionselektroden in besonders wirtschaftlicher Weise. Der Fertigungsprozess kann besonders effizient auf große Stückzahlen skaliert werden. So können z.B. in der Halbleitertechnik verwendete Siliziumwafer, z.B. mit einem Durchmesser von 300 mm, für die Produktion von Elektronenemissionselektroden gemäß der Erfindung genutzt werden. Bei Herstellung von Elektronenemitter-Arrays mit einer Größe von z.B. 5x5 mm² können ca. 2800 solcher Elektronenemitter-Arrays pro Wafer erzeugt werden.

Im Vergleich zu bisherigen Ansätzen für die Realisierung von Elektronenemissionselektroden in Feldemissionsbildschirmen kann zudem pro Emissionsspitze ein wesentlich höherer Emissionsstrom realisiert werden, mit dem Effekt, dass mit einer einzigen Emissionsspitze bereits ein Pixel eines Feldemissionsbildschirms betrieben werden kann. Bei bisherigen FED-Kathodenspitzen mussten allein für ein einziges Pixel 2000 bis 3000 Spitzen genutzt werden, um die nötigen Stromstärken zu erzielen. Daher kann auch in dieser Hinsicht die Fertigung und die Wirtschaftlichkeit solcher Elektronenquellen, insbesondere für die Anwendung in FEDs, optimiert werden.

Gegenüber Thermoemittern hat die Erfindung den weiteren Vorteil, dass die Elektronenquelle wesentlich kompakter realisiert werden kann und insbesondere wesentlich flachere Strukturen damit realisiert werden können. Damit eignet sich die Erfindung besonders für die Anwendung in der Herstellung von Flachbildschirmen.

Als sprödbrechendes Material kommen alle Materialien mit zum Sprödbruch neigenden Eigenschaften in Frage, d.h. solche Materialien, bei denen Kantenausbrüche bei der Bearbeitung auftreten. Besonders geeignet ist z.B. Silizium, sowohl in einkristalliner als auch in polykristalliner Form. Silizium hat den Vorteil, dass es ideale sprödbrechende Materialeigenschaften hat und zudem kostengünstig in der geeigneten Form, z.B. in Form von Silizium-Wafern, verfügbar ist.

Ein weiterer Vorteil des Siliziummaterials ist seine hohe Wärmekapazität und die gute Wärmeleitung. Dies ist ebenfalls förderlich für die Dauerhaltbarkeit der Emissionsspitze, da hierdurch der Abbrand an der Emissionsspitze minimiert wird.

Weitere geeignete Materialien sind keramische Materialien, z.B. AITiC oder LaB₆, oder amorphe Materialien wie Glasmaterialien, insbesondere leitende Glasmaterialien wie ITO, oder Siliziumcarbid.

Die Oberflächenbearbeitung kann durch mechanische Bearbeitung erfolgen, insbesondere durch spanende Bearbeitung wie z.B. Schleifen, Fräsen, Drehen und/oder Bohren. Auch eine Kombination solcher spanenden Verfahren kann vorteilhaft angewendet werden. Die thermische Bearbeitung kann insbesondere indirekt thermisch erfolgen, z.B. durch Laser-Bearbeitung.

Gemäß einer vorteilhaften Weiterbildung der Erfindung wird zumindest im Bereich der Emissionsspitze durch Sprödbruch eine raue Oberfläche des sprödbrechenden Materials erzeugt. Die raue Oberfläche begünstigt dabei zusätzlich die zuvor erwähnten, vorteilhaften Eigenschaften der erfindungsgemäß hergestellten Emissionsspitze, nämlich die Dauerhaltbarkeit sowie den relativ hohen Emissionsstrom.

Gemäß einer vorteilhaften Weiterbildung der Erfindung umfasst die mechanische Oberflächenbearbeitung ein Erzeugen von sich kreuzenden und sich nicht kreuzenden Nuten auf der Oberfläche des Grundkörpers, z.B. mittels eines spanenden Verfahrens. Auf diese Weise kann ein matrixartiges Muster auf der Oberfläche des Grundkörpers erzeugt werden, durch das in einem Arbeitsschritt eine Vielzahl von Emissionsspitzen auf dem Grundkörper erzeugt werden. Die sich nicht kreuzenden Nuten können insbesondere als parallel verlaufende Nuten ausgebildet sein. Die sich kreuzenden Nuten können insbesondere als rechtwinklig zueinander angeordnete Nuten ausgebildet sein.

Gemäß einer vorteilhaften Weiterbildung der Erfindung werden sich nicht kreuzende Nuten durch überlappende Führung eines spanenden Werkzeugs entlang von Schnittlinien, an denen die Nuten zu erzeugen sind, hergestellt. Hierdurch kann ein "overlapping process" realisiert werden, bei dem die Abstände zwischen den einzelnen Nuten geringer sind als die Breite des verwendeten spanenden Werkzeugs, z.B. die Dicke einer Trennschleifscheibe. Dementsprechend ist die Arbeitsbreite des spanenden Werkzeugs größer als der Abstand benachbarter sich nicht kreuzender Nuten. Durch die Überlagerung der Schnittlinien kann die gewünschte Oberflächenrauheit in Folge des Sprödbruchs erzeugt werden. Es ist kein nachträgliches Anrauen der Oberfläche erforderlich. Zudem wird durch eine solche überlappende Führung des Werkzeugs zunächst eine scharfe Kante erzeugt. Durch nachfolgendes Erzeugen der dazu kreuzweise verlaufenden Nuten, die für sich genommen wiederum durch überlappende Führung eines spanenden Werkzeugs hergestellt werden können, können in großer Stückzahl die gewünschten Emissionsspitzen in der ausreichend spitzen Form erzeugt werden. Ein zusätzlicher formgebender Arbeitsschritt ist dabei nicht erforderlich.

Das Werkzeug muss nicht notwendigerweise gemäß der zuvor erläuterten, überlappenden Führung zur Erzeugung der Nuten über den Grundkörper geführt werden. Das Verfahren kann auch in Form eines "chipping process" durchgeführt werden. Hierbei wird eine Überlagerung der Schnittlinien nicht angestrebt. Die gewünschten Eigenschaften der Emissionsspitze werden dabei dennoch in Folge der sprödbrechenden Materialeigenschaften erzeugt. Durch das "chipping" entstehen Ausbrüche im Bereich der herzustellenden Emissionsspitze aufgrund des Bruchverhaltens des verwendeten sprödbrechenden Werkstoffs. Diese Ausbrüche führen zu scharfkantigen z.B. schollen- oder schuppenartigen Formen der Emissionsspitze.

Hierbei kann durch geeignete Wahl des Werkzeugs, z.B. Werkzeugparameter wie Abrasivmedium, Beschichtungen, Form, Steifigkeit, Oberflächenstrukturierung, Abricht- und Konditionierverhalten, Schneidenradius, Werkzeuggeometrie, Verschleißzustand, und des spanenden Trennprozesses, z.B. Schnittlinien, Schnitttiefe, Vorschub, Schnittgeschwindigkeit, Werkzeugwinkel, Kühlmedium die entstehende Form der Emissionsspitze in der gewünschten Weise beeinflusst werden und ein sprödes Brechen des Materials durch einzelne oder kombinierte Faktoren in der gewünschten Weise beeinflusst wird. Hierbei können während des Herstellverfahrens der "overlapping process" und der "chipping process" gewechselt und/oder kombiniert werden.

Ergänzend kann das sprödbrechende Material durch gezielt eingestellte Spannungszustände und Umgebungsbedingungen, wie z.B. Abkühlung, zum erhöhten Sprödbruch gebracht werden. Dazu können mechanische, thermische, geometrische (Form, Risse etc.) und chemische Einflüsse sowie Umgebungsveränderungen genutzt werden.

Gemäß einer vorteilhaften Weiterbildung der Erfindung wird durch die mechanische und/oder thermische Oberflächenbearbeitung des Grundkörpers eine Vielzahl von Emissionsspitzen an dem Grundkörper hergestellt. Vorteilhafterweise kann die Vielzahl von Emissionsspitzen in einem Arbeitsgang der mechanischen und/oder thermischen Oberflächenbearbeitung des Grundkörpers hergestellt werden. Hierdurch kann die Erfindung insbesondere für die Massenproduktion solcher Emissionsspitzen optimiert werden. Ein Werkzeugwechsel ist in dem Arbeitsgang damit nicht unbedingt erforderlich oder die Anzahl der Werkzeugwechsel kann zumindest minimiert werden.

Gemäß einer vorteilhaften Weiterbildung der Erfindung ist vorgesehen, dass bei der mechanischen und/oder thermischen Oberflächenbearbeitung des Grundkörpers Sockelbereiche bildende Oberflächenbereiche des Grundkörpers unbearbeitet belassen werden oder andere als die die Emissionsspitzen umgebenden Bereiche bearbeitet werden und, wobei die Emissionsspitzen auf eine geringere Bauhöhe bearbeitet werden als die Bauhöhe der Sockelbereiche. Die Sockelbereiche können vorteilhaft als Montageplatz und Abstandshalter für ein Beschleunigungsgitter genutzt werden, um auf diese Weise mit einer oder mehreren Emissionsspitzen eine vollständige Elektronenquelle zu realisieren.

Gemäß einer vorteilhaften Weiterbildung der Erfindung werden eine, mehrere oder alle Emissionsspitzen der Elektronenemissionselektrode über eine elektrische Kontaktierung mit einem elektrischen Kontaktierungsanschluss der Elektronenemissionselektrode verbunden werden. Der Kontaktierungsanschluss dient zur Außenkontaktierung, d.h. zur Herstellung einer elektrischen Verbindung mit einer elektrischen Energiequelle oder einer Steuereinrichtung der Elektronenemissionselektrode. Die elektrische Kontaktierung kann dabei z.B. von der Emissionsspitze durch das verbliebene Material des Grundkörpers zu dem Kontaktierungsanschluss erfolgen. Es kann eine Einzel-Kontaktierung jeder einzelnen Emissionsspitze realisiert werden, sodass diese separat ansteuerbar sind. Mehrere Emissionsspitzen können auch über gemeinsame elektrische Kontaktierungen miteinander verbunden sein, sodass diese in Gruppen nur gemeinsam angesteuert werden können.

Gemäß einer vorteilhaften Weiterbildung der Erfindung werden an dem bearbeiteten Grundkörper eine oder mehrere Elektronenemissionselektroden mit jeweils einer oder mehreren Emissionsspitzen segmentiert und/oder aus dem bearbeiteten Grundkörper eine oder mehrere Elektronenemissionselektroden mit jeweils einer oder mehreren Emissionsspitzen vereinzelt. Auf diese Weise kann in produktionstechnisch effizienter Weise die gewünschte Struktur der Elektronenemissionselektrode und damit der Elektronenquelle geschaffen werden. Als Segmentieren wird in diesem Zusammenhang die weitere Formgebung einer oder mehrerer Emissionsspitzen auf demselben Grundkörper verstanden. Unter Vereinzeln wird das Abtrennen einer oder mehrerer Emissionselektroden, z.B. in Form einer Gruppe mehrerer Emissionselektroden, von dem Grundkörper verstanden. Die genannten Schritte des Segmentierens und/oder Vereinzelns werden insbesondere nach dem Schritt b) des erfindungsgemäßen Verfahrens durchgeführt. Vor dem Segmentieren und/oder Vereinzeln können weitere Fertigungsschritte durchgeführt werden, z.B. zur Verkapselung der Elektronenemissionselektrode und der mechanischen und elektrischen Kontaktierung.

Die eingangs genannte Aufgabe wird ferner durch eine Elektronenemissionselektrode einer Elektronenquelle gemäß Anspruch 10 gelöst. Auch hierdurch können die zuvor erläuterten Vorteile der Erfindung realisiert werden. Die Elektronenemissionselektrode wenigstens eine Emissionsspitze aufweist, die zur Abgabe von Elektronen in die Umgebung eingerichtet ist, wobei zumindest die Emissionsspitze aus einem sprödbrechenden Material mit einer rauen Oberfläche besteht.

Gemäß einer vorteilhaften Weiterbildung der Erfindung weist die Elektronenemissionselektrode mehrere Emissionsspitzen auf, die in einem regelmäßigen oder unregelmäßigen Muster matrixartig angeordnet sind. Die Emissionsspitzen können in Gruppen gemeinsam elektrisch kontaktiert sein oder einzeln elektrisch kontaktiert sein, sodass sie separat angesteuert werden können.

Gemäß einer vorteilhaften Weiterbildung der Erfindung weist die Elektronenemissionselektrode mehrere die Emissionsspitze oder die Emissionsspitzen umgebende als Abstandshalter für ein Beschleunigungsgitter geeignete Sockelbereiche mit einer größeren Bauhöhe als die Bauhöhe der Emissionsspitze oder der Emissionsspitzen auf. Auf diese Weise sind günstige Montagemöglichkeiten für das Beschleunigungsgitter der Elektronenquelle vorhanden.

Die Elektronenemissionselektrode weist im Bereich der Emissionsspitze eine raue Oberfläche auf, und zwar mit einer Oberflächenrauheit von Rₐ = 0,3 - 2,5 µm, R_{z} = 1,2 - 12 µm. Die Oberflächenrauheit dieser rauen Oberfläche kann insbesondere in einem der folgenden Bereichen a), b) liegen:
a) Rₐ = 0,3 - 1,5 µm, R_{z} = 1,5 - 7,5 µm,
b) Rₐ = 0,3 - 0,8 µm, R_{z} = 1,8 - 5 µm,
Rₐ steht dabei für die mittlere Rauheit, R_{z} für die gemittelte Rautiefe (auch Zehnpunkthöhe) gemäß ISO 25178.

Hierdurch werden die positiven Eigenschaften der erfindungsgemäßen Emissionsspitze weiter verbessert, insbesondere die Dauerhaltbarkeit und die hohe Stromstärke.

Die Erfindung betrifft ferner ein Gerät mit einer oder mehreren Elektronenemissionselektroden und/oder Elektronenquellen der zuvor erläuterten Art. Das Gerät kann z.B. ein Flachbildschirm sein, insbesondere in Form eines Feldemissionsbildschirms, oder ein Elektronenmikroskop, ein Röntgengerät, ein Emissionsmassenspektrometer, z.B. ein lonenmobilitätsspektrometer, eine Radaranlage, ein Magnetron oder ein Mikrowellenherd.

Die Erfindung wird nachfolgend anhand von Ausführungsbeispielen unter Verwendung von Zeichnungen näher erläutert.

Es zeigen
- Figur 1: einen Grundkörper in perspektivischer Darstellung und
- Figur 2: einen Ausschnittsbereich des Grundkörpers gemäß Figur 1 in perspektivischer Darstellung und
- Figur 3: eine Emissionsspitze in perspektivischer Darstellung und
- Figur 4: den Ausschnitt gemäß Figur 2 in einer Seitenansicht und
- Figuren 5, 6: einen "overlapping process" und
- Figuren 7, 8: einen "chipping process".

In den Figuren werden gleiche Bezugszeichen für einander entsprechende Elemente verwendet.

Die Figur 1 zeigt einen Grundkörper aus einem sprödbrechenden Material, z.B. einen Silizium-Wafer. Der Grundkörper 1 wird erfindungsgemäß bearbeitet, was nachfolgend anhand eines Ausschnittsbereichs des Grundkörpers 1, der eine Elektronenemissionselektrode 2 bildet, näher erläutert wird.

Die Figur 2 zeigt den Ausschnittsbereich in vergrößerter Darstellung, wobei bereits eine Oberflächenbearbeitung des Grundkörpers erfolgt ist, durch die der Ausschnittsbereich zu einer Elektronenemissionselektrode 2 mit einer Vielzahl von Emissionsspitzen geformt ist. Erkennbar ist in der Figur 2 eine Anordnung einer Vielzahl von spitzenartigen Erhebungen 3, die die Emissionsspitzen der Elektronenemissionselektrode 2 beinhalten. In den Randbereichen befinden sich mehrere linienartige Erhebungen 4, die die matrixartige Anordnung von spitzenartigen Erhebungen 3 umgeben. In jeweiligen Eckbereichen der Elektronenemissionselektrode 2 sind quaderförmige Erhebungen 5 vorhanden, die als Sockelbereiche der Elektronenemissionselektrode genutzt werden können. Die genannten Erhebungen 3, 4, 5 befinden sich auf einem verbliebenen Bodenbereich 8 des Grundkörpers 1. Die in Figur 2 dargestellte Anordnung von Erhebungen 3, 4, 5 kann auf einfache Weise durch Führen eines Werkzeugs in zwei sich kreuzenden Richtungen A und B über die Oberfläche des Grundkörpers 1 erzeugt werden. Durch Führen des Werkzeugs in Richtung A werden mehrere sich nicht kreuzende Nuten 6 erzeugt. Durch Führen des Werkzeugs in Richtung B werden mehrere sich nicht kreuzende Nuten 7 erzeugt. Die Nuten 6 kreuzen die Nuten 7, z.B. in einem rechten Winkel. Hieraus ergeben sich dann zwangsläufig die dargestellten Strukturen der Erhebungen 3, 4, 5.

Dies kann z.B. durch eine Erzeugung von Nuten in zwei Arbeitsschritten erfolgen. So kann zunächst ein V-förmiges Schneidblatt, das den spitzen Winkel der Emissionsspitzen definiert, eingesetzt werden. Mittels des V-förmigen Schneidblattes, das in mehreren Schritten parallel in Richtung B geführt wird, und danach jeweils parallel in mehreren Schritten in Richtung A nebeneinander, werden zunächst die Spitzen erzeugt. Hiermit wird zudem die Bauhöhe h der spitzenförmigen Erhebungen festgelegt. Anschließend wird durch ein weiteres Werkzeug, das z.B. U-förmige Nuten erzeugt, die Länge der spitzenförmigen Erhebungen oberhalb des Bodenbereichs 8 bestimmt. Das Werkzeug wird ebenfalls in den Richtungen A und B kreuzweise über den Grundkörper 1 geführt, was auch als Segmentieren bezeichnet wird. Es entstehen somit Erhebungen 3, 4 mit einer gewissen Bauhöhe h oberhalb des Bodenbereichs 8. Da hierbei bestimmte Oberflächenbereiche der Sockelbereiche 5 nicht bearbeitet werden, können diese letztendlich eine größere Bauhöhe h aufweisen als die Bauhöhe der Erhebungen 3, 4.

Die Figur 3 zeigt eine der Erhebungen 3 beispielhaft in vergrößerter Darstellung. Erkennbar ist, dass auf einem quaderförmigen Sockelabschnitt 10 jeweils eine Emissionsspitze 9 der Elektronenemissionselektrode gebildet ist.

Die Figur 4 zeigt die Anordnung gemäß Figur 2 in einer Seitenansicht, wobei zusätzlich nach weiteren Bearbeitungsschritten elektrische Kontaktierungen sowie ein Beschleunigungsgitter dargestellt sind.

Erkennbar ist zunächst, dass die Bauhöhe h der Erhebungen 3 und damit der Emissionsspitzen 9 geringer ist als die Bauhöhe h der Sockelbereiche 5. Dementsprechend kann ein ebenes Beschleunigungsgitter 14 auf den Sockelbereichen 5 angeordnet und fixiert werden, ohne dass es zu Berührungen mit den Emissionsspitzen 9 kommt.

Die Emissionsspitzen 9 können einzeln oder gruppenweise über durch das Material des Grundkörpers geführte elektrische Kontaktierungen sowie Leitungen 11 mit einem Kontaktierungsanschluss 12 verbunden werden. Über den Kontaktierungsanschluss 12 kann über weitere elektrische Leitungen 13 die elektrische Kontaktierung und Signaleinspeisung in die Emissionsspitzen 9 erfolgen.

Die Herstellung der Emissionsspitze 9 sowie der Sockelabschnitte 10 kann durch einen "overlapping process" erfolgen, der in den Figuren 5 und 6 dargestellt ist. Zunächst wird ein Werkzeug durch das Material 20 entlang einer Schnittlinie 21 geführt, danach in paralleler Weise entlang einer Schnittlinie 22. Hierbei kommt es zu einem Überlappungsbereich 25, in dem die Emissionsspitze 9 erzeugt wird, nachdem derselbe Vorgang in den zwei verschiedenen Schnittrichtungen A, B durchgeführt wurde. Anschließend erfolgt eine Segmentierung, wie in Figur 6 dargestellt, durch Führen eines weiteren Werkzeugs entlang der Schnittlinie 23, 24. Hierdurch wird aus dem Material 20 der Sockelabschnitt 10 erzeugt. Statt eines Segmentierens, wie in Figur 2 dargestellt, kann bei größerer Schnitttiefe auch eine Vereinzelung der Emissionsspitze 9 mit ihrem Sockelabschnitt 10 erfolgen.

Anhand der Figuren 7 und 8 wird ein "chipping process" beschrieben. Hierbei können grundsätzlich die gleichen Werkzeuge eingesetzt werden. Im ersten Arbeitsschritt, zuvor anhand der Figur 5 beschrieben, wird das Werkzeug aber entlang von Schnittlinien 21, 22 geführt, bei denen es nicht zu dem Überlappungsbereich 25 kommt. Dementsprechend verbleibt in der Mitte ein Materialabschnitt, der zu der Emissionsspitze 9 wird. Hierbei kommt es zu Materialausbrüchen 26, die auch als "chipping" bezeichnet werden. Diese wirken sich aufgrund der sprödbrechenden Eigenschaften des verwendeten Materials vorteilhaft auf die Funktion und Haltbarkeit der Emissionsspitze 9 aus. Anschließend erfolgt eine Segmentierung, wie in Figur 8 dargestellt, durch Führen eines weiteren Werkzeugs entlang der Schnittlinie 23, 24. Hierdurch wird aus dem Material 20 der Sockelabschnitt 10 erzeugt. Statt eines Segmentierens, wie in Figur 2 dargestellt, kann bei größerer Schnitttiefe auch eine Vereinzelung der Emissionsspitze 9 mit ihrem Sockelabschnitt 10 erfolgen.

## Patentansprüche

1. Verfahren zur Herstellung einer Elektronenemissionselektrode (2) einer Elektronenquelle, wobei die Elektronenemissionselektrode (2) wenigstens eine Emissionsspitze (9) aufweist, die zur Abgabe von Elektronen in die Umgebung eingerichtet ist, mit den Schritten:
a) Bereitstellen eines Grundkörpers (1) aus einem sprödbrechenden Material,
b) mechanische und/oder thermische Oberflächenbearbeitung des Grundkörpers (1) zum Formen der Emissionsspitze (9), wobei Material vom Grundkörper (1) zumindest um die Emissionsspitze (9) herum sprödbrechend abgetragen wird und die Emissionsspitze (9) mit einer rauen Oberfläche erzeugt wird, deren Oberflächenrauheit in dem Bereich Rₐ = 0,3 - 2,5 µm, R_{z} = 1,2 - 12 µm liegt, wobei Rₐ für die mittlere Rauheit und R_{z} für die gemittelte Rautiefe gemäß ISO 25178 steht.

2. Verfahren nach dem vorhergehenden Anspruch, **dadurch gekennzeichnet, dass** zumindest im Bereich der Emissionsspitze (9) durch Sprödbruch eine raue Oberfläche des sprödbrechenden Materials erzeugt wird.

3. Verfahren nach einem der vorhergehenden Ansprüche, **dadurch gekennzeichnet, dass** die mechanische Oberflächenbearbeitung ein Erzeugen von sich kreuzenden und sich nicht kreuzenden Nuten (6, 7) auf der Oberfläche des Grundkörpers (1) umfasst.

4. Verfahren nach dem vorhergehenden Anspruch, **dadurch gekennzeichnet, dass** sich nicht kreuzende Nuten (6, 7) durch überlappende Führung eines spanenden Werkzeugs entlang von Schnittlinien, an denen die Nuten zu erzeugen sind, hergestellt werden.

5. Verfahren nach einem der vorhergehenden Ansprüche, **dadurch gekennzeichnet, dass** durch die mechanische und/oder thermische Oberflächenbearbeitung des Grundkörpers (1) eine Vielzahl von Emissionsspitzen (9) an dem Grundkörper (1) hergestellt wird.

6. Verfahren nach dem vorhergehenden Anspruch, **dadurch gekennzeichnet, dass** die Vielzahl von Emissionsspitzen (9) in einem Arbeitsgang der mechanischen und/oder thermischen Oberflächenbearbeitung des Grundkörpers (1) hergestellt wird.

7. Verfahren nach einem der vorhergehenden Ansprüche, **dadurch gekennzeichnet, dass** bei der mechanischen und/oder thermischen Oberflächenbearbeitung des Grundkörpers (1) Sockelbereiche (5) bildende Oberflächenbereiche des Grundkörpers (1) unbearbeitet belassen werden oder anders als die die Emissionsspitzen (9) umgebenden Bereiche bearbeitet werden und, wobei die Emissionsspitzen (9) auf eine geringere Bauhöhe (h) bearbeitet werden als die Bauhöhe (h) der Sockelbereiche (5).

8. Verfahren nach einem der vorhergehenden Ansprüche, **dadurch gekennzeichnet, dass** eine, mehrere oder alle Emissionsspitzen (9) der Elektronenemissionselektrode (2) über eine elektrische Kontaktierung (11) mit einem elektrischen Kontaktierungsanschluss (12) der Elektronenemissionselektrode (2) verbunden werden.

9. Verfahren nach einem der vorhergehenden Ansprüche, **dadurch gekennzeichnet, dass** an dem bearbeiteten Grundkörper (1) eine oder mehrere Elektronenemissionselektroden (2) mit jeweils einer oder mehreren Emissionsspitzen (9) segmentiert werden und/oder aus dem bearbeiteten Grundkörper (1) eine oder mehrere Elektronenemissionselektroden (2) mit jeweils einer oder mehreren Emissionsspitzen (9) vereinzelt werden.

10. Elektronenemissionselektrode (2) einer Elektronenquelle, wobei die Elektronenemissionselektrode (2) wenigstens eine Emissionsspitze (9) aufweist, die zur Abgabe von Elektronen in die Umgebung eingerichtet ist, **dadurch gekennzeichnet, dass** zumindest die Emissionsspitze (9) aus einem sprödbrechenden Material mit einer rauen Oberfläche besteht, deren Oberflächenrauheit in dem Bereich Rₐ = 0,3 - 2,5 µm, R_{z} = 1,2 - 12 µm liegt, wobei Rₐ für die mittlere Rauheit und R_{z} für die gemittelte Rautiefe gemäß ISO 25178 steht.

11. Elektronenemissionselektrode nach dem vorhergehenden Anspruch, **dadurch gekennzeichnet, dass** die Elektronenemissionselektrode (2) mehrere Emissionsspitzen (9) aufweist, die in einem regelmäßigen oder unregelmäßigen Muster matrixartig angeordnet sind.

12. Elektronenemissionselektrode nach einem der Ansprüche 10 bis 11, **dadurch gekennzeichnet, dass** die Elektronenemissionselektrode (2) mehrere die Emissionsspitze (9) oder die Emissionsspitzen (9) umgebende als Abstandhalter für ein Beschleunigungsgitter (14) geeignete Sockelbereiche (5) mit einer größeren Bauhöhe (h) als die Bauhöhe (h) der Emissionsspitze (9) oder der Emissionsspitzen (9) aufweist.

13. Gerät mit einer oder mehreren Elektronenemissionselektroden (2) nach einem der Ansprüche 10 bis 12.

## Claims

1. Process for producing an electron emission electrode (2) of an electron source, wherein the electron emission electrode (2) has at least one emission tip (9), which is set up for releasing electrons into the environment, comprising the steps of:
a) providing a main body (1) of a brittly fracturing material,
b) mechanical and/or thermal surface working of the main body (1) to form the emission tip (9), wherein material is removed from the main body (1), at least around the emission tip (9), by brittle fracture and the emission tip (9) is created with a rough surface, the surface roughness of which lies in the range Rₐ = 0.3 - 2.5 µm, R_{z} = 1.2 - 12 µm, where Rₐ stands for the average roughness and R_{z} stands for the average peak-to-valley height according to ISO 25178.

2. Process according to the preceding claim, **characterized in that** a rough surface of the brittly fracturing material is created at least in the region of the emission tip (9) by brittle fracture.

3. Process according to one of the preceding claims, **characterized in that** the mechanical surface working comprises creating crossing and non-crossing grooves (6, 7) on the surface of the main body (1).

4. Process according to the preceding claim, **characterized in that** non-crossing grooves (6, 7) are produced by overlapping guidance of a machining tool along cut lines on which the grooves are to be created.

5. Process according to one of the preceding claims, **characterized in that** a multiplicity of emission tips (9) are produced on the main body (1) by the mechanical and/or thermal surface working of the main body (1).

6. Process according to the preceding claim, **characterized in that** the multiplicity of emission tips (9) are produced in one operation of the mechanical and/or thermal surface working of the main body (1).

7. Process according to one of the preceding claims, **characterized in that** in the mechanical and/or thermal surface working of the main body (1) surface regions of the main body (1) that form base regions (5) are left unworked or are worked differently than the regions surrounding the emission tips (9), and wherein the emission tips (9) are worked to a lower structural height (h) than the structural height (h) of the base regions (5).

8. Process according to one of the preceding claims, **characterized in that** one or more or all of the emission tips (9) of the electron emission electrode (2) are connected by way of electrical contacting (11) to an electrical contacting terminal (12) of the electron emission electrode (2).

9. Process according to one of the preceding claims, **characterized in that** one or more electron emission electrodes (2), with in each case one or more emission tips (9), are segmented on the worked main body (1) and/or one or more electron emission electrodes (2), with in each case one or more emission tips (9), are individually separated from the worked main body (1) .

10. Electron emission electrode (2) of an electron source, wherein the electron emission electrode (2) has at least one emission tip (9), which is set up for releasing electrons into the environment, **characterized in that** at least the emission tip (9) consists of a brittly fracturing material with a rough surface, the surface roughness of which lies in the range Rₐ = 0.3 - 2.5 µm, R_{z} = 1.2 - 12 µm, where Rₐ stands for the average roughness and R_{z} stands for the average peak-to-valley height according to ISO 25178.

11. Electron emission electrode according to the preceding claim, **characterized in that** the electron emission electrode (2) has a number of emission tips (9), which are arranged in a regular or irregular pattern in the manner of a matrix.

12. Electron emission electrode according to either of Claims 10 and 11, **characterized in that** the electron emission electrode (2) has a number of base regions (5), with a greater structural height (h) than the structural height (h) of the emission tip (9) or the emission tips (9), which surround the emission tip (9) or the emission tips (9) and are suitable as spacers for an acceleration grating (14).

13. Device with one or more electron emission electrodes (2) according to one of Claims 10 to 12.

## Revendications

1. Procédé, destiné à la fabrication d'une électrode émettrice d'électrons (2) d'une source d'électrons, l'électrode émettrice d'électrons (2) comportant au moins une pointe émissive (9) qui est aménagée pour distribuer des électrons dans l'environnement, comportant les étapes consistant à :
a) mettre à disposition un corps de base (1) en une matière fragile à la rupture,
b) procéder à un usinage de surfaces mécanique et/ou thermique du corps de base (1), pour façonner la pointe émissive (9), de la matière du corps de base (1) étant enlevée de manière à créer des ruptures fragiles au moins autour de la pointe émissive (9) et la pointe émissive (9) étant créée avec une surface rugueuse dont la rugosité superficielle se situe dans l'ordre de Rₐ = de 0,3 à 2,5 µm, R_{z} = de 1,2 à 12 µm, Rₐ étant la rugosité moyenne et R_{z} étant la profondeur de rugosité moyennée selon la norme ISO 25178.

2. Procédé selon la revendication précédente, **caractérisé en ce qu'**au moins dans la zone de la pointe émissive (9), on créé par rupture fragile une surface rugueuse de la matière fragile à la rupture.

3. Procédé selon l'une quelconque des revendications précédentes, **caractérisé en ce que** l'usinage de surfaces mécanique comprend une création de rainures (6, 7) se croisant et ne se croisant pas sur la surface du corps de base (1).

4. Procédé selon la revendication précédente, **caractérisé en ce que** des rainures (6, 7) ne se croisant pas sont ménagées par guidage en chevauchement d'un outil d'enlèvement de copeaux le long de lignes d'intersection, sur lesquelles doivent être créées les rainures.

5. Procédé selon l'une quelconque des revendications précédentes, **caractérisé en ce que** par usinage de surfaces mécanique et/ou thermique du corps de base (1), on créé une pluralité de pointes émissives (9) sur le corps de base (1).

6. Procédé selon la revendication précédente, **caractérisé en ce que** la pluralité de pointes émissives (9) est créée en une étape de travail de l'usinage de surfaces mécanique et/ou thermique du corps de base (1).

7. Procédé selon l'une quelconque des revendications précédentes, **caractérisé en ce que** lors de l'usinage de surfaces mécanique et/ou thermique du corps de base (1), on omet d'usiner des zones superficielles du corps de base (1) formant des zones du socle (5) ou on les usine différemment des zones entourant les pointes émissives (9), et les pointes émissives (9) étant usinées à une hauteur hors-tout (h) inférieure à la hauteur hors-tout (h) des zones du socle (5).

8. Procédé selon l'une quelconque des revendications précédentes, **caractérisé en ce qu'**on relie une, plusieurs ou toutes les pointes émissives (9) de l'électrode émettrice d'électrons (2) via une mise en contact électrique (11) avec une connexion de contact électrique (12) de l'électrode émettrice d'électrons (2).

9. Procédé selon l'une quelconque des revendications précédentes, **caractérisé en ce que** sur le corps de base (1) usiné, on segmente une ou plusieurs électrodes émettrices d'électrons (2) pourvues chacune d'une ou de plusieurs pointes émissives (9) et/ou on désolidarise à partir du corps de base (1) usiné une ou plusieurs électrodes émettrices d'électrons (2) pourvues chacune d'une ou de plusieurs pointes émissives (9).

10. Electrode émettrice d'électrons (2) d'une source d'électrons, l'électrode émettrice d'électrons (2) comportant au moins une pointe émissive (9) qui est aménagée pour distribuer des électrons dans l'environnement, **caractérisée en ce qu'**au moins la pointe émissive (9) est constituée en une matière fragile à la rupture avec une surface rugueuse dont la rugosité superficielle se situe dans l'ordre Rₐ = de 0,3 à 2,5 µm, R_{z} = de 1,2 à 12 µm, Rₐ étant la rugosité moyenne et R_{z} étant la profondeur de rugosité moyennée selon la norme ISO 25178.

11. Electrode émettrice d'électrons selon la revendication précédente, **caractérisée en ce que** l'électrode émettrice d'électrons (2) comporte plusieurs pointes émissives (9) qui sont placées sous forme matricielle, selon un motif régulier ou irrégulier.

12. Electrode émettrice d'électrons selon l'une quelconque des revendications 10 à 11, **caractérisée en ce que** l'électrode émettrice d'électrons (2) comporte plusieurs zones de socle (5) entourant la pointe émissive (9) ou les pointes émissives (9), adaptées pour servir d'entretoise pour une grille accélératrice (14) d'une hauteur hors-tout (h) supérieure à la hauteur hors-tout (h) de la pointe émissive (9) ou des pointes émissives (9).

13. Appareil, doté d'une ou de plusieurs électrodes émettrices d'électrons (2) selon l'une quelconque des revendications 10 à 12.
